# FASCICULE DE BREVET EUROPEEN

(11) **EP 3 475 763 B1**
(45) Date de publication et mention de la délivrance du brevet: **29.07.2020**
(21) Numéro de dépôt: 17733909.0
(22) Date de dépôt: 20.06.2017
(51) Int. Cl.: G04B 1/14

(54) **ECHAPPEMENT D'HORLOGERIE**
UHRWERKSHEMMUNG
CLOCK ESCAPEMENT

(30) Priorité: 27.06.2016 EP 16176385
(43) Date de publication de la demande: 01.05.2019
(73) Titulaire: Patek Philippe SA Genève, 1204 Genève (CH)
(72) Inventeur: OES, Stéphane, 2300 La Chaux-de-Fonds (CH)
(74) Mandataire: Micheli & Cie SA
(86) Numéro de dépôt international: PCT/IB2017/053666
(87) Numéro de publication internationale: WO 2018/002772

(56) Documents cités:
- EP-A1- 1 967 919
- WO-A1-99/64936
- WO-A2-2016/113704
- CH-A2- 703 333

## Description

La présente invention concerne un échappement d'horlogerie, c'est-à-dire un mécanisme servant à entretenir et compter les oscillations d'un régulateur horloger.

La présente invention concerne plus particulièrement un échappement comprenant un organe élastique bistable recevant de l'énergie d'un organe moteur, par exemple un barillet, et la communiquant au régulateur. Un échappement de ce type est décrit dans les demandes de brevet WO 99/64936, WO 2009/118310 et CH 705674. L'organe élastique bistable est un ressort-lame travaillant en flambage. Le ressort-lame est fixé par ses deux extrémités à des encastrements ou à des organes de pivotement, et son point milieu est maintenu aligné avec lesdites deux extrémités. La distance séparant les deux encastrements est telle que le ressort-lame subit une compression qui le contraint à se déformer selon un flambage de second mode. Le ressort-lame présente ainsi deux convexités de sens opposés de part et d'autre de son point milieu. Le ressort-lame peut occuper deux états stables, le passage de l'un à l'autre de ces états stables s'effectuant en inversant le sens des deux convexités.

En fonctionnement, une bascule d'armage agissant symétriquement dans la zone des deux convexités déforme le ressort-lame depuis un premier de ses états stables jusqu'à un état métastable proche d'un état instable correspondant à un flambage de quatrième mode, pour armer le ressort-lame. Puis une bascule de détente située dans la zone du point milieu agit sur le ressort-lame pour lui faire dépasser son état instable et le faire ainsi basculer dans son deuxième état stable en libérant son énergie. La bascule d'armage est actionnée alternativement par deux roues d'échappement solidaires de pignons d'échappement qui engrènent avec le dernier mobile du rouage de finissage de la pièce d'horlogerie. La bascule de détente coopère avec un régulateur balancier-spiral et comprend à cet effet une fourchette du même type que les fourchettes d'ancres classiques. L'énergie permettant à la bascule de détente de déformer le ressort-lame au-delà de son état instable depuis son état métastable est fournie par le régulateur, lorsqu'une cheville de plateau solidaire du balancier percute une corne de la fourchette. Cette phase, qui nécessite un petit apport d'énergie, peut être comparée à la phase de dégagement d'un échappement à ancre. La détente du ressort-lame, c'est-à-dire son passage de son état instable à son deuxième état stable, change brusquement l'inclinaison de la zone du point milieu, ce qui fait pivoter la bascule de détente, laquelle communique alors une impulsion à la cheville de plateau. Cette phase, qui restitue une énergie nettement plus grande, peut être comparée à la phase d'impulsion d'un échappement à ancre. La différence réside dans le fait que ces deux phases correspondent à des échanges énergétiques parfaitement stables, ce qui ne saurait être le cas avec un échappement à ancre.

A la place de dents, les roues d'échappement comprennent à leur périphérie des cames d'armage pour l'actionnement de la bascule d'armage. Ces cames d'armage se terminent par des butées de verrouillage. La phase d'armage du ressort-lame par la bascule d'armage se termine lorsque cette dernière est bloquée par l'une des butées de verrouillage de la roue d'échappement avec laquelle elle coopère, ce qui maintient le ressort-lame dans son état métastable et immobilise les deux roues d'échappement, le rouage de finissage et la bascule d'armage. La déformation du ressort-lame de son état métastable à son deuxième état stable sous l'action de la cheville de plateau puis de sa détente cause une rotation de la bascule d'armage qui déverrouille les roues d'échappement et amène la bascule d'armage au contact de l'autre roue d'échappement pour commencer un cycle symétrique du précédent, après l'impulsion donnée à la cheville de plateau.

Un inconvénient d'un tel échappement réside dans le fait que la succession d'actions nécessaire pour déverrouiller les roues d'échappement est trop longue et rend imprécis l'instant du début de l'impulsion communiquée par la bascule de détente au régulateur. En effet, pour le déverrouillage des roues d'échappement, la bascule d'armage est commandée par le ressort-lame qui est lui-même commandé par la bascule de détente sur laquelle agit la cheville de plateau du régulateur, et avant d'entraîner la bascule d'armage le ressort-lame doit rattraper le jeu pouvant exister entre lui et la bascule d'armage. Le déverrouillage est donc assuré par un mouvement dynamique, celui du ressort-lame, difficilement maîtrisable et en plus au travers de plusieurs composants dont les tolérances peuvent faire varier le comportement. En outre, la force nécessaire au déverrouillage varie en fonction du niveau d'armage de l'organe moteur ; elle est plus grande lorsque le niveau d'armage de l'organe moteur est maximum. Cela a pour conséquence que le ressort-lame n'est pas toujours libre au même moment pour fournir l'impulsion au régulateur et que le niveau d'énergie transmise au régulateur varie aussi. L'isochronisme du régulateur s'en trouve donc affecté.

La présente invention vise à remédier à ces inconvénients, ou au moins à les atténuer, et propose à cette fin un échappement d'horlogerie comprenant au moins un mobile d'échappement, un organe élastique bistable, une bascule d'armage agencée pour être entraînée par l'au moins un mobile d'échappement afin d'armer l'organe élastique bistable pendant des phases d'armage, et une bascule de détente agencée pour être entraînée par une détente de l'organe élastique bistable après chaque phase d'armage afin de communiquer une impulsion à un régulateur, l'au moins un mobile d'échappement étant verrouillé après chaque phase d'armage puis déverrouillé, caractérisé en ce que la bascule de détente est agencée pour coopérer directement avec l'au moins un mobile d'échappement pour le verrouillage de l'au moins un mobile d'échappement.

Typiquement, pour sa coopération avec l'au moins un mobile d'échappement, la bascule de détente comprend un organe d'entrée et un organe de sortie agencés pour agir alternativement sur l'au moins un mobile d'échappement en fonction des alternances du régulateur.

Les organes d'entrée et de sortie sont par exemple des becs.

De préférence, pour sa coopération avec la bascule de détente l'au moins un mobile d'échappement comprend au moins une roue dentée.

Avantageusement, l'échappement d'horlogerie selon l'invention comprend des première et deuxième butées de limitation pour limiter le mouvement angulaire de la bascule de détente et lorsque l'au moins un mobile d'échappement est verrouillé, l'au moins un mobile d'échappement plaque la bascule de détente contre l'une des première et deuxième butées de limitation.

Dans des exemples de réalisation particuliers, la bascule de détente est agencée pour coopérer avec l'organe élastique bistable dans la zone d'un point milieu de l'organe élastique bistable et la bascule d'armage est agencée pour coopérer avec l'organe élastique bistable de part et d'autre de ladite zone.

De préférence, l'échappement d'horlogerie selon l'invention comprend un seul mobile d'échappement.

Ce mobile d'échappement peut comprendre un organe d'armage agencé pour coopérer avec des éléments d'armage de la bascule d'armage pour faire pivoter la bascule d'armage alternativement dans des sens opposés.

L'organe d'armage et les éléments d'armage peuvent être agencés pour coopérer entre eux à la manière d'un engrenage.

Les éléments d'armage sont définis par exemple par une paroi intérieure d'une partie de la bascule d'armage qui entoure l'organe d'armage.

Avantageusement, ladite paroi intérieure suit sur sensiblement 360° la trajectoire du sommet d'une dent de l'organe d'armage dans un repère lié à la bascule d'armage lors de la rotation de l'organe d'armage, afin de buter contre l'organe d'armage en cas de choc et sécuriser ainsi la position de la bascule d'armage.

D'autres caractéristiques et avantages de la présente invention apparaîtront à la lecture de la description détaillée suivante faite en référence aux dessins annexés dans lesquels :
- les figures 1 à 5 montrent des configurations successives d'un échappement selon l'invention pendant un premier demi-cycle de fonctionnement ; et
- les figures 6 à 8 montrent des configurations successives de l'échappement selon l'invention pendant un deuxième demi-cycle de fonctionnement.

En référence à la figure 1, un échappement pour mouvement d'horlogerie selon l'invention comprend un mobile d'échappement 1, un ressort-lame bistable 2, une bascule d'armage 3 et une bascule de détente 4.

Le mobile d'échappement 1 tourne autour d'un axe A, dans le sens indiqué par la flèche F1, sous l'action de l'organe moteur du mouvement, formé typiquement par un ou plusieurs barillets. Le mobile d'échappement 1 comprend un pignon d'échappement 5 qui engrène avec le rouage de finissage du mouvement, un organe d'armage 6 qui, dans l'exemple représenté, est sous la forme d'une étoile, et une roue de verrouillage 7 présentant à sa périphérie des dents inclinées 8. Le pignon d'échappement 5, l'étoile d'armage 6 et la roue de verrouillage 7 sont coaxiales et solidaires. L'étoile d'armage 6 et la roue de verrouillage 7 peuvent être en une seule pièce.

La bascule d'armage 3 et la bascule de détente 4 pivotent autour d'un même axe imaginaire B qui correspond au point milieu du ressort-lame 2, mais sont libres de pivoter l'une par rapport à l'autre. En pratique, l'axe imaginaire B est par exemple l'axe d'une tige (axe physique) chassée dans la bascule d'armage 3, pivotant dans des paliers du bâti du mouvement et autour de laquelle pivote la bascule de détente 4. En variante, toutefois, les bascules 3, 4 pourraient être montées sur des axes respectifs décalés l'un par rapport à l'autre, à l'instar des bascules d'armage et de détente décrites dans la demande de brevet WO 99/64936. Dans d'autres variantes, les bascules 3, 4 pourraient ne pas être montées sur des axes physiques mais être guidées autour d'un même axe imaginaire ou de deux axes imaginaires respectifs par des systèmes de guidage flexible.

Dans l'exemple représenté, le ressort-lame 2 est monobloc avec la bascule de détente 4 et est constitué de deux lames élastiques 2a, 2b ayant chacune une extrémité jointe à la bascule de détente 4 et une autre extrémité jointe au bâti du mouvement. Ladite autre extrémité de chaque lame élastique 2a, 2b peut être jointe au bâti du mouvement par l'intermédiaire d'un cadre extérieur (non représenté) entourant le ressort-lame 2 et fixé audit bâti, cadre extérieur qui peut être monobloc avec le ressort-lame 2, comme décrit dans les demandes de brevet WO 2009/118310 et CH 705674. Le ressort-lame 2 peut aussi être une pièce rapportée par rapport à la bascule de détente 4 et au cadre extérieur.

Le ressort-lame 2 présente deux convexités de sens opposés de part et d'autre de son point milieu et peut passer d'un premier état stable à un deuxième état stable en inversant le sens de chacune des deux convexités. A cet effet, le ressort-lame 2 est soit précontraint de manière à travailler en flambage soit préformé pour, à l'état de repos, présenter déjà deux convexités comme décrit dans la demande de brevet internationale WO 2017/032528 de la présente demanderesse. Dans le premier cas, le cadre extérieur est déformable pour permettre le flambage du ressort-lame 2. Dans le deuxième cas, le cadre extérieur est rigide. La bascule d'armage 3 comprend deux bras portant à leurs extrémités deux goupilles 3a, 3b engagées dans des œillets (non représentés) des deux lames élastiques 2a, 2b respectivement. Une configuration inverse est bien entendu possible où les goupilles 3a, 3b seraient portées par les lames élastiques 2a, 2b, respectivement, pour s'engager dans des œillets de la bascule d'armage 3. En outre, d'autres modes de liaison entre la bascule d'armage 3 et les lames élastiques 2a, 2b sont envisageables, par exemple deux goupilles à chaque extrémité de la bascule d'armage 3 pinçant la lame élastique 2a, 2b correspondante.

La bascule d'armage 3 comprend en outre une partie 9 en forme d'anneau qui entoure l'étoile d'armage 6. La paroi intérieure 10 de cette partie 9 présente des éléments d'armage 11, 12 (cf. figure 2) constitués par des ergots, et est en outre conformée de manière irrégulière pour remplir une fonction de sécurité contre les chocs, c'est-à-dire empêcher une rotation de la bascule d'armage 3 au-delà d'un certain jeu lors d'un choc rotatif ou linéaire reçu par le mouvement d'horlogerie. A cet effet, la paroi intérieure 10 de la partie 9 suit sur sensiblement 360° la trajectoire du sommet de l'une quelconque des dents de l'étoile d'armage 6 dans un repère lié à la bascule d'armage 3 lors de la rotation de l'étoile d'armage 6 et des oscillations de la bascule d'armage 3 qui en résultent, afin de buter contre l'étoile d'armage 6 en cas de choc. De cette manière, le positionnement de la bascule d'armage 3 est garanti selon un faible jeu, prédéfini, et évite ainsi que la bascule d'armage 3 déclenche le basculement du ressort-lame 2 de manière intempestive.

La bascule de détente 4 comprend un bras d'entrée 13 terminé par un bec d'entrée 14 et un bras de sortie 15 terminé par un bec de sortie 16. Ces becs d'entrée et de sortie 14, 16 sont agencés pour coopérer avec les dents 8 de la roue de verrouillage 7, comme cela sera expliqué ci-après. La bascule de détente 4 comprend aussi une baguette 17 se terminant en une fourchette 18 similaire à celle d'une ancre traditionnelle, comprenant une première corne 19 et une deuxième corne 20. La fourchette 18 est agencée pour coopérer avec une cheville de plateau 21 portée par un grand plateau 22 coaxial et solidaire du régulateur du mouvement. Le régulateur (non représenté) oscille autour d'un axe C, est par exemple de type balancier-spiral mais peut aussi être un oscillateur sans axe physique, à lames flexibles. Un dard 23 solidaire de la bascule de détente 4, et qui peut être monobloc avec cette dernière, est susceptible de coopérer avec un petit plateau 24 coaxial et solidaire du régulateur pour empêcher le renversement de la bascule de détente 4 en cas de choc. Des première et deuxième butées de limitation 25, 26 fixes par rapport au bâti du mouvement limitent le mouvement angulaire de la bascule de détente 4. Ces butées de limitation 25, 26 se présentent par exemple sous la forme de goupilles, comme représenté, ou d'étoqueaux. Elles peuvent être monobloc avec le cadre extérieur du ressort-lame 2.

L'échappement selon l'invention fonctionne selon des cycles correspondant chacun à une oscillation (deux alternances) du régulateur. Chaque cycle comprend deux demi-cycles. Chaque demi-cycle correspond à une alternance du régulateur et comprend les phases suivantes : armage, verrouillage, détente.

La phase d'armage du premier demi-cycle débute lorsqu'une dent 6a de l'étoile d'armage 6 rencontre un premier, 11, des éléments d'armage 11, 12 de la bascule d'armage 3 (cf. figure 1). En continuant son déplacement, la dent 6a pousse ce premier élément d'armage 11, ce qui fait pivoter la bascule d'armage 3 autour de son axe B dans le sens indiqué par la flèche F2. Ce mouvement de la bascule d'armage 3 arme le ressort-lame 2 en le faisant passer d'un premier état stable à un état métastable proche d'un état instable. Cette déformation du ressort-lame 2 est imperceptible dans la zone du point milieu, si bien que la bascule de détente 4 reste immobile.

A la fin de l'armage (cf. figure 2) une dent 8a de la roue de verrouillage 7 vient au contact du bec d'entrée 14 de la bascule de détente 4, ce qui, par un phénomène de tirage, plaque la bascule de détente 4 contre la première butée de limitation 25 et bloque le mobile d'échappement 1 et avec lui le rouage de finissage. La phase de verrouillage est ainsi commencée. Durant cette phase de verrouillage, la bascule de détente 4 est positionnée de façon précise par la première butée de limitation 25. Ceci est un avantage par rapport à l'état de la technique (WO 99/64936, WO 2009/118310 et CH 705674) où la bascule de détente est positionnée par le taux de flambage du ressort-lame qui applique un couple de rotation à la bascule de détente contre une butée de limitation. Ce principe de l'état de la technique présente le défaut que sous l'action de l'armage du ressort-lame, la bascule de détente peut légèrement se déplacer et perdre le contact avec la butée de limitation. La bascule de détente peut ainsi vibrer lors de chocs ou en raison de la fréquence propre de l'ensemble comprenant la bascule de détente et le ressort-lame. Une telle vibration peut être néfaste car dans certains cas le dard associé à la bascule de détente peut frotter contre le petit plateau et freiner le régulateur. Pour éviter ce genre de vibration, on peut augmenter le taux de flambage mais au prix d'une diminution du rendement. La présente invention, par le tirage exercé sur la bascule de détente 4 par la roue de verrouillage 7, résout ou au moins atténue ce problème. De plus, la zone de verrouillage étant relativement proche de l'axe de rotation B de la bascule de détente 4, le couple de verrouillage est potentiellement plus faible que dans l'état de la technique.

Ces phases d'armage et de verrouillage se produisent alors que le régulateur effectue son arc supplémentaire, c'est-à-dire pivote autour de son axe C sans interaction avec l'échappement. Pendant ces phases, la bascule d'armage 3 est sécurisée en position par l'élément d'armage 11 (dans un sens) et par la paroi intérieure 10 (dans les deux sens). Le ressort-lame 2 ne peut donc pas changer d'état intempestivement et la bascule d'armage 3 ne peut pas se déverrouiller intempestivement. A un instant déterminé après le verrouillage du mobile d'échappement 1, la cheville de plateau 21 percute la face interne de la première corne 19 de la fourchette 18 (cf. figure 3), provoquant un léger pivotement de la bascule de détente 4 dans le sens F2. Ce pivotement cause une déformation du ressort-lame 2 lui faisant dépasser son état instable. Le ressort-lame 2 libère alors l'énergie accumulée pendant l'armage en basculant dans son deuxième état stable, inverse du premier état stable. C'est la phase de détente. Cette brusque déformation du ressort-lame 2 fait pivoter la bascule de détente 4 dans le sens F2. Durant ce mouvement, le bec d'entrée 14 de la bascule de détente 4 quitte la dent 8a de la roue de verrouillage 7, en vainquant la force d'appui exercée sur ledit bec d'entrée 14 sous l'action de l'organe moteur du mouvement, et déverrouille le mobile d'échappement 1, puis la face interne de la deuxième corne 20 communique une impulsion à la cheville de plateau 21 et donc au régulateur (cf. figure 4). La phase de détente se termine lorsque la bascule de détente 4 arrive en butée contre la deuxième butée de limitation 26 (cf. figure 5) dans le deuxième état stable du ressort-lame 2.

Après la phase de détente commence le deuxième demi-cycle, avec ses phases d'armage, de verrouillage et de détente se produisant dans le sens opposé à celui du premier demi-cycle. Ainsi, une dent 6b de l'étoile d'armage 6 entre en contact avec un deuxième, 12, des éléments d'armage 11, 12 de la bascule d'armage 3 et le pousse pour faire pivoter la bascule d'armage 3 dans un sens F3 opposé au sens F2 (cf. figure 6). Ce mouvement de la bascule d'armage 3 arme le ressort-lame 2 pour le faire passer de son deuxième état stable à un état métastable proche d'un état instable. Ensuite, une dent 8b de la roue de verrouillage 7 bute contre le bec de sortie 16 de la bascule de détente 4, ce qui plaque la bascule de détente 4 contre la deuxième butée de limitation 26 et bloque le mobile d'échappement 1 et avec lui le rouage de finissage (cf. figure 7). Puis, la cheville de plateau 21 percute la face interne de la deuxième corne 20 de la fourchette 18 (cf. figure 8), provoquant la détente du ressort-lame 2, le déverrouillage du mobile d'échappement 1 et la communication d'une impulsion à la cheville de plateau 21. A la fin de ce deuxième demi-cycle, le ressort-lame 2 retrouve son premier état stable, illustré à la figure 1.

Comme il ressort de la description ci-dessus, le verrouillage/déverrouillage du mobile d'échappement 1 dans la présente invention est effectué directement par la bascule de détente 4 au moyen des becs d'entrée et de sortie 14, 16, donc de manière statique, plutôt que par la bascule d'armage commandée par le ressort-lame lui-même commandé par la bascule de détente comme dans l'état de la technique. Dans la présente invention le ressort-lame 2 n'est utilisé que pour l'impulsion au régulateur. Cela permet de déverrouiller le mobile d'échappement 1 suffisamment tôt, c'est-à-dire avant que le régulateur n'atteigne sa position d'équilibre, pour laisser le ressort-lame 2 libre de fournir son impulsion au moment opportun, où le régulateur est proche de sa position d'équilibre. L'instant du début de l'impulsion peut dès lors être précis, ce qui favorise l'isochronisme du régulateur.

De plus, l'utilisation d'un seul mobile d'échappement 1 comprenant les éléments d'armage 11, 12 supprime le besoin d'indexer deux mobiles d'échappement l'un par rapport à l'autre, donc facilite le montage, et réduit l'encombrement et l'inertie. En outre, la coopération entre les dents de l'étoile d'armage 6 et les éléments d'armage 11, 12 ne génère pas ou peu de frottements, contrairement aux cames d'armage du mécanisme selon les documents WO 99/64936, WO 2009/118310 et CH 705674, qui glissent sur des goupilles portées par la bascule d'armage. En effet, la coopération entre l'étoile d'armage 6 et les éléments d'armage 11, 12 est similaire à celle d'un engrenage, l'étoile d'armage 6 exerçant sur la paroi intérieure 10 un effort tangentiel.

La présente invention a été décrite ci-dessus à titre d'exemple uniquement. Il va de soi que des modifications pourraient être faites sans sortir de l'objet revendiqué. Par exemple, l'étoile d'armage 6 et la roue de verrouillage 7 pourraient former une seule pièce sur un seul niveau. Dans ce cas, les dents de l'étoile 6 assureraient dans certaines positions l'armage et dans d'autres positions le verrouillage. L'organe élastique bistable que constitue le ressort-lame 2 pourrait être formé d'une seule lame élastique 2a ou 2b et la bascule d'armage 3 pourrait comprendre un seul bras coopérant par son extrémité avec la lame élastique. Dans des variantes, l'organe élastique bistable pourrait comprendre plusieurs ressorts-lames comprenant chacun une ou plusieurs lames élastiques. Selon une autre modification, le mobile d'échappement 1 pourrait être situé de l'autre côté du régulateur voire être coaxial audit régulateur (c'est-à-dire à l'axe C). De plus, bien que l'usage d'un seul mobile d'échappement 1 soit préféré pour les raisons indiquées ci-dessus, l'échappement selon l'invention pourrait comprendre deux mobiles d'échappement tels que décrits dans les documents précités WO 99/64936, WO 2009/118310 et CH 705674, avec lesquels coopéreraient respectivement les becs d'entrée et de sortie 14, 16.

## Revendications

1. Echappement d'horlogerie comprenant au moins un mobile d'échappement (1), un organe élastique bistable (2), une bascule d'armage (3) agencée pour être entraînée par l'au moins un mobile d'échappement (1) afin d'armer l'organe élastique bistable (2) pendant des phases d'armage, et une bascule de détente (4) agencée pour être entraînée par une détente de l'organe élastique bistable (2) après chaque phase d'armage afin de communiquer une impulsion à un régulateur, l'au moins un mobile d'échappement (1) étant verrouillé après chaque phase d'armage puis déverrouillé, **caractérisé en ce que** la bascule de détente (4) est agencée pour coopérer directement avec l'au moins un mobile d'échappement (1) pour le verrouillage de l'au moins un mobile d'échappement (1).

2. Echappement d'horlogerie selon la revendication 1, **caractérisé en ce que** pour sa coopération avec l'au moins un mobile d'échappement (1), la bascule de détente (4) comprend un organe d'entrée (14) et un organe de sortie (16) agencés pour agir alternativement sur l'au moins un mobile d'échappement (1) en fonction des alternances du régulateur.

3. Echappement d'horlogerie selon la revendication 2, **caractérisé en ce que** les organes d'entrée et de sortie (14, 16) sont des becs.

4. Echappement d'horlogerie selon l'une quelconque des revendications 1 à 3, **caractérisé en ce que** pour sa coopération avec la bascule de détente (4) l'au moins un mobile d'échappement (1) comprend au moins une roue dentée (7).

5. Echappement d'horlogerie selon l'une quelconque des revendications 1 à 4, **caractérisé en ce qu'**il comprend des première et deuxième butées de limitation (25, 26) pour limiter le mouvement angulaire de la bascule de détente (4) et **en ce que** lorsque l'au moins un mobile d'échappement (1) est verrouillé, l'au moins un mobile d'échappement (1) plaque la bascule de détente (4) contre l'une des première et deuxième butées de limitation (25, 26).

6. Echappement d'horlogerie selon l'une quelconque des revendications 1 à 5, **caractérisé en ce que** la bascule de détente (4) est agencée pour coopérer avec l'organe élastique bistable (2) dans la zone d'un point milieu (B) de l'organe élastique bistable (2) et la bascule d'armage (3) est agencée pour coopérer avec l'organe élastique bistable (2) de part et d'autre (3a, 3b) de ladite zone.

7. Echappement d'horlogerie selon l'une quelconque des revendications 1 à 6, **caractérisé en ce qu'**il comprend un seul mobile d'échappement (1).

8. Echappement d'horlogerie selon la revendication 7, **caractérisé en ce que** le mobile d'échappement (1) comprend un organe d'armage (6) agencé pour coopérer avec des éléments d'armage (11, 12) de la bascule d'armage (3) pour faire pivoter la bascule d'armage (3) alternativement dans des sens opposés.

9. Echappement selon la revendication 8, **caractérisé en ce que** l'organe d'armage (6) et les éléments d'armage (11, 12) sont agencés pour coopérer entre eux à la manière d'un engrenage.

10. Echappement d'horlogerie selon la revendication 8 ou 9, **caractérisé en ce que** les éléments d'armage (11, 12) sont définis par une paroi intérieure (10) d'une partie (9) de la bascule d'armage (3) qui entoure l'organe d'armage (6).

11. Echappement d'horlogerie selon la revendication 10, **caractérisé en ce que** ladite paroi intérieure (10) suit sur sensiblement 360° la trajectoire du sommet d'une dent de l'organe d'armage (6) dans un repère lié à la bascule d'armage (3) lors de la rotation de l'organe d'armage (6), afin de buter contre l'organe d'armage (6) en cas de choc et sécuriser ainsi la position de la bascule d'armage (3).

## Patentansprüche

1. Uhrwerkshemmung, die mindestens ein Hemmungsdrehteil (1), ein bistabiles elastisches Organ (2), eine Spannungswippe (3), die gestaltet ist, um durch das mindestens eine Hemmungsdrehteil (1) angetrieben zu werden, um das bistabile elastische Organ (2) während Spannungsphasen zu spannen, und eine Gesperrwippe (4) umfasst, die gestaltet ist, um durch ein Gesperr des bistabilen elastischen Organs (2) nach jeder Spannungsphase angetrieben zu werden, um einen Impuls auf einen Regulator zu übertragen, wobei das mindestens eine Hemmungsdrehteil (1) nach jeder Spannungsphase verriegelt und dann entriegelt wird, **dadurch gekennzeichnet, dass** die Gesperrwippe (4) gestaltet ist, um direkt mit dem mindestens einen Hemmungsdrehteil (1) für das Verriegeln des mindestens einen Hemmungsdrehteils (1) zusammenzuwirken.

2. Uhrwerkshemmung nach Anspruch 1, **dadurch gekennzeichnet, dass** die Gesperrwippe (4) für ihr Zusammenwirken mit dem mindestens einen Hemmungsdrehteil (1) ein Eingangsorgan (14) und ein Ausgangsorgan (16) umfasst, die gestaltet sind, um in Abhängigkeit von den Halbschwingungen des Regulators abwechselnd auf das mindestens eine Hemmungsdrehteil (1) einzuwirken.

3. Uhrwerkshemmung nach Anspruch 2, **dadurch gekennzeichnet, dass** die Eingangs- und Ausgangsorgane (14, 16) Schnäbel sind.

4. Uhrwerkshemmung nach einem der Ansprüche 1 bis 3, **dadurch gekennzeichnet, dass** das mindestens eine Hemmungsdrehteil (1) für sein Zusammenwirken mit der Gesperrwippe (4) mindestens ein Zahnrad (7) umfasst.

5. Uhrwerkshemmung nach einem der Ansprüche 1 bis 4, **dadurch gekennzeichnet, dass** es erste und zweite Begrenzungsanschläge (25, 26) zum Begrenzen der Winkelbewegung der Gesperrwippe (4) umfasst und dadurch, dass, während das mindestens eine Hemmungsdrehteil (1) verriegelt ist, das mindestens eine Hemmungsdrehteil (1) die Gesperrwippe (4) gegen einen von den ersten und zweiten Begrenzungsanschlägen (25, 26) presst.

6. Uhrwerkshemmung nach einem der Ansprüche 1 bis 5, **dadurch gekennzeichnet, dass** die Gesperrwippe (4) gestaltet ist, um mit dem bistabilen elastischen Organ (2) in der Zone eines Mittelpunkts (B) des bistabilen elastischen Organs (2) zusammenzuwirken, und die Spannungswippe (3) gestaltet ist, um mit dem bistabilen elastischen Organ (2) auf beiden Seiten (3a, 3b) der Zone zusammenzuwirken.

7. Uhrwerkshemmung nach einem der Ansprüche 1 bis 6, **dadurch gekennzeichnet, dass** sie ein einziges Hemmungsdrehteil (1) umfasst.

8. Uhrwerkshemmung nach Anspruch 7, **dadurch gekennzeichnet, dass** das Hemmungsdrehteil (1) ein Spannungsorgan (6) umfasst, das gestaltet ist, um mit Spannungselementen (11, 12) der Spannungswippe (3) zusammenzuwirken, um zu bewirken, dass die Spannungswippe (3) abwechselnd in entgegengesetzte Richtungen schwenkt.

9. Hemmung nach Anspruch 8, **dadurch gekennzeichnet, dass** das Spannungsorgan (6) und die Spannungselemente (11, 12) gestaltet sind, um untereinander auf die Art eines Getriebes zusammenzuwirken.

10. Uhrwerkshemmung nach Anspruch 8 oder 9, **dadurch gekennzeichnet, dass** die Spannungselemente (11, 12) durch eine Innenwand (10) eines Teils (9) der Spannungswippe (3) definiert sind, die das Spannungsorgan (6) umgibt.

11. Uhrwerkshemmung nach Anspruch 10, **dadurch gekennzeichnet, dass** die Innenwand (10) bei der Drehung des Spannungsorgans (6) der Bewegungsbahn der Spitze eines Zahns des Spannungsorgans (6) auf im Wesentlichen 360° in einer Markierung folgt, die mit der Spanungswippe (3) verbunden ist, um im Fall eines Stoßes gegen das Spannungsorgan (6) anzuschlagen und somit die Position der Spannungswippe (3) zu sichern.

## Claims

1. Timepiece escapement comprising at least one escapement mobile (1), a bistable elastic member (2), a winding lever (3) arranged to be driven by the at least one escapement mobile (1) in order to wind the bistable elastic member (2) during winding phases, and a detent lever (4) arranged to be driven by a detent of the bistable elastic member (2) after each winding phase in order to communicate an impulse to a regulator, the at least one escapement mobile (1) being locked after each winding phase, then unlocked, **characterised in that** the detent lever (4) is arranged to cooperate directly with the at least one escapement mobile (1) to lock the at least one escapement mobile (1).

2. Timepiece escapement as claimed in claim 1, **characterised in that**, for the purpose of its cooperation with the at least one escapement mobile (1), the detent lever (4) comprises an input member (14) and an output member (16) which are arranged to act in an alternating manner on the at least one escapement mobile (1) depending on the vibrations of the regulator.

3. Timepiece escapement as claimed in claim 2, **characterised in that** the input and output members (14, 16) are beaks.

4. Timepiece escapement as claimed in any one of claims 1 to 3, **characterised in that**, for the purpose of its cooperation with the detent lever (4), the at least one escapement mobile (1) comprises at least one toothed wheel (7).

5. Timepiece escapement as claimed in any one of claims 1 to 4, **characterised in that** it comprises first and second limit stops (25, 26) to limit the angular movement of the detent lever (4) and **in that**, when the at least one escapement mobile (1) is locked, the at least one escapement mobile (1) presses the detent lever (4) against one of the first and second limit stops (25, 26).

6. Timepiece escapement as claimed in any one of claims 1 to 5, **characterised in that** the detent lever (4) is arranged to cooperate with the bistable elastic member (2) in the region of a middle point (B) of the bistable elastic member (2) and the winding lever (3) is arranged to cooperate with the bistable elastic member (2) on both sides (3a, 3b) of said region.

7. Timepiece escapement as claimed in any one of claims 1 to 6, **characterised in that** it comprises a single escapement mobile (1).

8. Timepiece escapement as claimed in claim 7, **characterised in that** the escapement mobile (1) comprises a winding member (6) arranged to cooperate with winding elements (11, 12) of the winding lever (3) to cause the winding lever (3) to pivot in an alternating manner in opposing directions.

9. Escapement as claimed in claim 8, **characterised in that** the winding member (6) and the winding elements (11, 12) are arranged to cooperate with each other in the manner of a gear.

10. Timepiece escapement as claimed in claim 8 or 9, **characterised in that** the winding elements (11, 12) are defined by an inner wall (10) of a part (9) of the winding lever (3) which surrounds the winding member (6).

11. Timepiece escapement as claimed in claim 10, **characterised in that** said inner wall (10) follows through substantially 360° the trajectory of the tip of a tooth of the winding member (6) in a guide-mark linked to the winding lever (3) during the rotation of the winding member (6), in order to abut against the winding member (6) in the event of an impact and thus secure the position of the winding lever (3).
